# EUROPÄISCHE PATENTSCHRIFT

(11) **EP 3 254 593 B1**
(45) Veröffentlichungstag und Bekanntmachung des Hinweises auf die Patenterteilung: **14.05.2025**
(21) Anmeldenummer: 17174464.2
(22) Anmeldetag: 06.06.2017
(51) Int. Cl.: A47L 9/00, A47L 9/30

(54) **SENSORANORDNUNG FÜR DIE OPTIMIERTE NAVIGATION EINER MOBILEN ROBOTEREINHEIT**
SENSOR ASSEMBLY FOR THE OPTIMIZED NAVIGATION OF A MOBILE ROBBOT UNIT
SYSTÈME DE CAPTEUR POUR LA NAVIGATION OPTIMISÉE D'UNE UNITÉ DE ROBOT MOBILE

(30) Priorität: 07.06.2016 AT 1272016 U; 13.06.2016 AT 1402016 U
(43) Veröffentlichungstag der Anmeldung: 13.12.2017
(73) Patentinhaber: Tridonic GmbH & Co. KG, 6851 Dornbirn (AT)
(72) Erfinder: Kussinger, Klaus, 6833 Klaus (AT); Moosmann, Florian, 6835 Muntlix (AT)
(74) Vertreter: Zumtobel Group IP Management

(56) Entgegenhaltungen:
- EP-A1- 0 159 553
- EP-A2- 1 746 477
- EP-B1- 1 746 477
- DE-A1- 10 164 278
- DE-B4- 10 164 278
- US-A1- 2012 158 282

## Beschreibung

Die Erfindung betrifft ein Verfahren für eine Navigation einer mobilen Robotereinheit (2) mittels einer Beleuchtungsvorrichtung für ein Leuchtmittel, insbesondere eine LED, beinhaltend ein Betriebsgerät für das Leuchtmittel und einen Sensor, welcher Sensordaten/Umgebungsdaten an eine mobile Robotereinheit überträgt gemäß des Verfahrensanspruchs **1.**

Beleuchtungsvorrichtung für Leuchtmittel welche Sensoren, wie Temperatursensoren, Rauchsensoren etc. beinhalten sind allgemein bekannt. Ebenso bekannt sind mobile Robotereinheiten, wie **z.B.** Drohnen, autonome Transportwagen (Essenswagen, Medikamentenwagen), Mähroboter für das Rasenmähen oder Reinigungsroboter, welche beispielsweise den Boden absaugen oder wischen.

Bei Verwendung einer solchen mobile Robotereinheit stellt sich jedoch das Problem, dass das Sichtfeld der in der mobilen Robotereinheit integrierten Sensoren wie Abstandssensor, optischer Sensor etc. stark eingeschränkt ist. Das heißt, sie erkennt Problemzonen wie beispielsweise Treppen oder bewegliche Objekte wie Tiere, Menschen oder andere mobile Robotereinheiten erst, wenn diese im Sichtfeld der Sensoren der mobilen Robotereinheit erscheinen. Dadurch ist nicht gewährleistet, dass die mobile Robotereinheit nicht die Treppenstufen hinunterfährt oder den beweglichen Objekten im weg ist.

Aus dem Stand der Technik ist das Dokument DE 112010002823 bekannt. In diesem Dokument wird ein Reinigungsroboter mit einem integrierten Bilderfassungsmodul beschrieben, welches die Bilder der nahen Umgebung des Reinigungsroboters erfasst und verarbeitet. Abhängig vom Verschmutzungsgrad wird der Reinigungsroboter in die entsprechende Richtung gesteuert. Dadurch, dass die Sensoren im Reinigungsroboter angeordnet sind und deshalb ein begrenztes Sichtfeld haben, wird nicht das anfangs beschriebene Problem gelöst.

Die Patentanmeldung DE 10164278 A1 zeigt einen Reinigungsroboter, in dem unter anderem eine Kamera zur Aufnahme von Bildern senkrecht zur Antriebsrichtung angeordnet ist. Diese Bilder werden im Reinigungsroboter analysiert und die Antriebsbahn entsprechend bestimmten Antriebsmustern kompensiert.

Die Aufgabe der vorliegenden Erfindung liegt daher darin, das Sichtfeld der mobilen Robotereinheit zu erweitern und zu optimieren.

Die Erfindung schlägt nunmehr vor, eine Beleuchtungsvorrichtung für ein Leuchtmittel, insbesondere eine LED, beinhaltend ein Betriebsgerät für das Leuchtmittel und einen Sensor zu schaffen, welche mit der mobilen Robotereinheit kommuniziert um die oben genannte Aufgabe zu lösen. Die Beleuchtungsvorrichtung und das Verfahren sind dabei als unabhängige Ansprüche aufgeführt. Weitere Ausführungsformen der Erfindung sind Gegenstand der abhängigen Ansprüche.

Die Erfindung stellt ein Verfahren für eine Navigation einer mobilen Robotereinheit (2) mittels einer Beleuchtungseinrichtung mit einem Sensor bereit, welche dazu ausgebildet ist, Sensordaten/Umgebungsdaten zu sammeln und diese an die mobile Robotereinheit weiterzugeben. Die Beleuchtungseinrichtung weist auf:
- einen Sensor, insbesondere einen optischen Sensor
- eine Einrichtung, um die Umgebungsdaten an die mobile Robotereinheit zu übertragen (kabellos).

Dies wird dadurch realisiert, dass der Sensor die Sensordaten/Umgebungsdaten empfängt, an eine Verarbeitungseinrichtung überträgt, welche die Daten auswertet und daraufhin an die mobile Robotereinheit übergibt. Dieser kann dann seine Route oder sein Reinigungsprogramm entsprechend den Daten anpassen.

Der in der Beleuchtungsvorrichtung angebrachte Sensor kann als optischer Sensor wie beispielsweise ein PIR-Sensor oder eine Kamera ausgebildet sein. Die Verarbeitungseinrichtung weist eine Bilderkennung auf, die die durch die Kamera empfangenen Bilder auswertet.

Der Sensor kann aber auch als ein akustischer Sensor ausgebildet sein, beispielsweise ein Ultraschallsensor, welcher die Umgebung in kurzen Abständen den Raum scannt und diese Daten an die Verarbeitungseinrichtung überträgt, welche daraus beispielsweise ein 2D oder 3D-Abbild des Raumes berechnet.

Durch die zuvor berechneten Daten wird die Route der mobilen Robotereinheit optimiert. So kann die mobile Robotereinheit temporär abgestellte Gegenstände umfahren/umfliegen wie beispielswiese Kinderspielzeug, Einkaufstüten etc. Aber auch neue Einrichtungsgegenstände oder Dekorationsartikel werden direkt umfahren/umflogen.

Ebenfalls kann beispielsweise festgelegt sein, dass die mobile Robotereinheit sich eine bestimmte Anzahl von Metern von beweglichen Objekten fern hält, um diesen nicht im Weg zu sein oder diese zu verletzen. Oder es kann festgelegt sein, dass die mobile Robotereinheit Räume mit beweglichen Objekten meidet und diese zu einem späteren Zeitpunkt anfährt/anfliegt.

Die Verarbeitungseinrichtung, welche die Daten des Sensors auswertet und an die mobile Robotereinheit übergibt, befindet sich direkt in der Beleuchtungseinrichtung. In weiteren Ausführungen der Erfindung wäre es denkbar die Verarbeitungseinrichtung auch in der Ladestation oder Dockingstation der mobilen Robotereinheit oder in der mobilen Robotereinheit selbst anzuordnen.

Beispielsweise können Umgebungsdaten so berechnet werden, dass die Bewegungsfläche (der Untergrund auf der sich die mobile Robotereinheit bewegt) des zu befahrenden Raumes in Quadrate unterteilt wird, welche einzelnen Koordinaten zugeteilt werden. So können bestimmte Quadrate auf eine "Blacklist" gesetzt werden, die die mobile Robotereinheit meidet. Beispielsweise können Quadrate, welche innerhalb einem Türrahmen zugeordnet sind, auf die "Blacklist" gesetzt werden, wenn die mobile Robotereinheit das angrenzende Zimmer vorerst meiden soll, und diese wieder von der Liste entfernt werden, wenn das Zimmer freigegeben ist.

Bedingt durch die Einrichtung des Raumes, sieht eine weitere Ausführung der Erfindung vor, mehrere Sensoren an verschiedenen Positionen im Raum anzuordnen. Dies kann sinnvoll sein, wenn große Hindernisse wie Schränke, Raumteiler etc. die Sicht des einen Sensors einschränken würden. Durch mehrere Sensoren kann der Raum lückenlos analysiert werden.

Die Sensoren können kabellos oder kabelgebunden miteinander kommunizieren und die Daten an die Verarbeitungseinrichtung weitergeben. Als kabellosen Kommunikationsstandard sind W-LAN, VLC (Visible Light Communication), Bluetooth, Infrarot, etc. denkbar. Kabelgebunde Standards können Ethernet, PLC (Powerline Communication), etc. sein.

Die Erfindung sowie weitere Aspekte der Erfindung werden nunmehr auch mit Blick auf die Figuren gezeigt.
Fig. 1 zeigt eine Vorderansicht eines Raumes mit einer Beleuchtungseinrichtung, eine mobile Robotereinheit (in diesem Ausführungsbeispiel ein Reinigungsroboter), einer Dockingstation für die mobile Robotereinheit, eines Hindernisses/beweglichen Objekts und weiteren Sensoren,
Fig. 2 zeigt eine Draufsicht einer Bewegungsfläche aufgeteilt in einzelne Quadrate und mit kartesischen Koordinaten beschriftet.
Fig. 3 zeigt ein mobiles Gerät (beispielsweise Smartphone).

Fig. 1 zeigt eine beispielhafte Raumanordnung mit einer Beleuchtungseinrichtung 1, einem Betriebsgerät 9 für das Leuchtmittel, eine mobile Robotereinheit (in diesem Beispiel ein Reinigungsroboter) 2, eine Dockingstation 3 für die mobile Robotereinheit 2 und einem Hindernis/beweglichen Objekt **4.** Der Sensor 5 in der Beleuchtungseinrichtung 1 überwacht jederzeit, oder nur während die mobile Robotereinheit aktiv ist, den Raum, übergibt diese Daten an eine Verarbeitungseinrichtung **7.** Ebenfalls ist hier eine zweidimensionale Bewegungsfläche 6 (in diesem Beispiel der Boden eines Raumes) gezeigt.

Der Sensor 5 in der Beleuchtungsvorrichtung 1 kann als optischer Sensor, beispielsweise Kamera oder PIR-Sensor, ausgebildet sein. Die Verarbeitungseinrichtung 7 kann über eine Bilderkennung, welche das empfangene Bildmaterial auswertet, verfügen.

Die Verarbeitungseinrichtung 7 kann mittels der Bilderkennung feststellen, aus welchem Material die Bewegungsfläche 6 besteht und entsprechend die mobile Robotereinheit 2 konfigurieren. Die mobile Robotereinheit 2 kann, sollte es sich um ein Reinigungsroboter handeln, beispielsweise verschiedene Reinigungsmethoden anwenden, welche in Abhängigkeit des Materials der Bewegungsfläche 6 angewendet werden können.

Die verschiedenen Reinigungsmethoden der mobilen Robotereinheit 2 können unterschiedliche Saugkräfte und verschiedene Bürstenarten aufweisen. So kann für eine Teppichfläche eine andere Reinigungsmethode mit höherer Saugkraft als bei einer Holzfläche angewendet werden. Es kann bei einer Holzfläche eine geringere Saugkraft und eine feinere Bürste verwendet werden.

Ein Benutzer kann mit einem mobilen Gerät 8 auf den Sensor 5, der mobilen Robotereinheit 2 oder der Dockingstation zugreifen und in die Sensordaten einsehen. Dadurch kann der Benutzer beispielsweise Informationen über den Reinigungszustand der Bewegungsfläche 6 erhalten, den Fortschritt der aktuellen Tätigkeit oder den Standort erfahren, selbst wenn sich der Benutzer nicht in unmittelbarer Nähe der Bewegungsfläche 6 befindet. Das mobile Gerät 8 kann ein mobiles Kommunikationsendgerät, z.B. ein Handy (Mobiltelefon) oder Smartphone, welches in Figur 3 gezeigt wird, sein. Die mobile Robotereinheit 2 kann auch als Alarmanlage verwendet werden. Das mobile Gerät 8 kann eine Benutzerschnittstelle aufweisen, die dazu ausgestaltet ist, Konfigurationsparameter zu verändern und/oder zu übermitteln. Der Benutzer kann die mobile Robotereinheit 2 mittels des mobilen Gerätes 8 in einen Alarmmodus versetzen und bei feststellen eines beweglichen Objektes kann die mobile Robotereinheit 2 mit einer Sendeeinheit und/oder der Sensor 5 eine Alarmierung an das mobile Gerät 8 senden und/oder einen Blinkmodus der Beleuchtungsvorrichtung 1 veranlassen.

In einer weiteren Ausführungsform der Erfindung ist der Sensor 5 in der Beleuchtungsvorrichtung 1 als akustischer Sensor ausgebildet. Dieser kann beispielsweise mittels Radar die Umgebung aufnehmen und die Informationen an die Verarbeitungseinrichtung 7 übertragen, welche wiederum die Informationen für die mobile Robotereinheit 2 bereitstellen kann.

Die Verarbeitungseinrichtung 7 kann derart konfiguriert sein, dass sie Hindernisse und/oder bewegliche Objekte 4, beispielsweise zerbrechliche oder kurz abgestellte Gegenstände, erkennen kann und Bewegungsanweisungen an die mobile Robotereinheit 2 übergeben kann.

Sie kann ebenfalls derart konfiguriert sein, dass sie Hindernisse und/oder bewegliche Objekte 4 erkennt und diese in Echtzeit die mobile Robotereinheit 1 übermittelt, welcher die Hindernisse und/oder bewegliche Objekte 4 daraufhin ausweicht oder einen bestimmten Abstand zu ihnen hält. Beispielsweise kann der Saugroboter sich unter Möbel "verstecken" wenn ein bewegliches Objekt den Raum durchquert. Dadurch wird beispielsweise versehentliches Zertreten der mobilen Robotereinheit 2 verhindert.

Die Umgebungsdaten können auf verschiedensten Möglichkeiten vom Sensor 5 in der Beleuchtungseinrichtung (1) zur Verarbeitungseinrichtung 7 und von der Verarbeitungseinrichtung 7 zur mobilen Robotereinheit 2 übertragen werden. Es sind kabellose Standards wie W-LAN, Bluetooth, Zigbee, VLC, Infrarot, IPv6 etc. möglich. Aber auch kabelgebundene wie Ethernet, PLC etc. sind denkbar. Vorzugsweise werden kabellose Standards verwendet, welche keinen direkten Sichtkontakt benötigen.

Die mobile Robotereinheit 2 kann auch beispielsweise der Verarbeitungseinrichtung 7 mitteilen, wenn sein Füllbehälter voll ist. Die Verarbeitungseinrichtung 7 kann diese Information dem Betriebsgerät der Beleuchtungseinrichtung 1 mitteilen und das Betriebsgerät 9 kann daraufhin einen Blinkmodus einleiten, bei dem das Leuchtmittel zu blinken anfängt und dem Benutzer somit einen vollen Füllbehälter mitteilen kann. In einer vereinfachten Ausführung kann die mobile Robotereinheit 2 direkt den Füllstand an das mobile Gerät 8 des Benutzers übermitteln.

Dieses Anwendungsbeispiel ist von einem Reinigungsroboter entsprechend auf jede mobile Robotereinheit (fliegende Drohne, autonomer Essenswagen etc.) übertragbar.

Es ist denkbar, dass die vom Sensor 5 in der Beleuchtungseinrichtung 1 aufgenommene Bewegungsfläche 6 grafisch in einzelne Quadrate 11, Dreiecke oder sonstige Vielecke zerlegt werden kann und diese Unterteilungen mit Koordinaten versehen werden kann. Dadurch können einzelne Flächen auf eine "Blacklist" gesetzt werden, welche die mobile Robotereinheit 2 meiden soll und einen gewissen Abstand dazu halten soll. In Fig. 2 ist beispielhaft eine "zu meidende Fläche" 12 gezeigt.

In einer weiteren Ausführungsform der Erfindung werden neben dem Sensor 5 in der Beleuchtungseinrichtung 1 weitere Sensoren 5a/b im Raum verteilt, um die Genauigkeit zu erhöhen. So können Hindernisse/bewegliche Objekte 4 durch stationäre Gegenstände außerhalb des Sichtbereichs des Sensors 5 in der Beleuchtungseinrichtung 1 sein und nicht davon erfasst werden. Durch Anbringen weiterer Sensoren 5a/b können so tote Winkel eliminiert werden, diese Hindernisse und/oder bewegliche Objekte 4 erfasst und an die mobile Robotereinheit 2 übertragen werden. Die zusätzlichen Sensoren 5a/b können auch in unterschiedlichen Räumen positioniert werden.

## Patentansprüche

1. Verfahren für eine Navigation einer mobilen Robotereinheit (2) mittels einer Beleuchtungsvorrichtung, beinhaltend ein Leuchtmittel und ein Betriebsgerät (9) zum betreiben dieses Leuchtmittels, mindestens einen optischen Sensor (5) zum Erfassen von Sensordaten/Umgebungsdaten und eine Verarbeitungseinrichtung (7) welche eine Bilderkennung aufweist, die dazu ausgelegt ist, die Sensordaten/Umgebungsdaten für eine mobile Robotereinheit (2) bereitzustellen, sowie eine mit der Beleuchtungsvorrichtung (1) nicht mechanisch verbundene mobile Robotereinheit (2),
mit folgenden Schritten:
- Erfassen der Umgebung mittels des Sensors (5), welcher dazu ausgelegt ist, die Umgebung zu erfassen
- Übertragung der erfassten Sensordaten/Umgebungsdaten an die Verarbeitungseinrichtung (7)
- Analysieren der Sensordaten/Umgebungsdaten durch die Verarbeitungseinrichtung (7), welche dazu ausgelegt ist, eine zugelassene Bewegungsfläche, durch Erkennung von Hindernissen und/oder beweglichen Objekten, für die mobile Robotereinheit zu berechnen
- Übertragung der zugelassenen Bewegungsflächen über kabellose Standards, wie beispielsweise WLAN, Bluetooth, ZigBee **etc.,** an die mobile Robotereinheit (2)
- Umfahren von Hindernissen und/oder beweglichen Objekten durch die mobile Robotereinheit (2) anhand der zugelassenen Bewegungsfläche.

2. Verfahren nach Anspruch 1,
**dadurch gekennzeichnet dass,**
die von der Verarbeitungseinrichtung (7) berechneten Sensordaten/Umgebungsdaten in Vielecke aufgeteilt und mit Koordinaten versehen werden, welche befahren oder nicht befahren werden dürfen.

3. Verfahren nach einem der vorhergehenden Ansprüche,
**dadurch gekennzeichnet dass,**
zusätzliche Sensoren (5a/b) im Raum verteilt sind, welche mit der Verarbeitungseinrichtung (7) kommunizieren um den Sichtbereich des in der Beleuchtungsvorrichtung (1) angeordneten Sensors (5) zu erweitern.

## Claims

1. Method for navigating a mobile robot unit (2) by means of a lighting device containing a lamp and an operating device (9) for operating this lamp, at least one optical sensor (5) for capturing sensor data/environmental data, and a processing device (7) which has an image recognition system which is designed to provide the sensor data/environmental data for a mobile robot unit (2), as well as a mobile robot unit (2) which is not mechanically connected to the lighting device (1), the method comprising the following steps:
- capturing the environment by means of the sensor (5) which is designed to capture the environment
- transmitting the captured sensor data/environmental data to the processing device (7)
- analyzing the sensor data/environmental data by the processing device (7), which is designed to calculate a permitted region of movement for the mobile robot unit by detecting obstacles and/or objects which are moving
- transmitting the permitted movement areas via wireless standards, such as WLAN, Bluetooth, ZigBee, etc., to the mobile robot unit (2)
- bypassing obstacles and/or objects which are moving, based on the permitted movement area, by the mobile robot unit (2).

2. Method according to claim 1,
**characterized in that**
the sensor data/environmental data calculated by the processing device (7) are divided into polygons and provided with coordinates which may or may not be driven over.

3. Method according to either of the preceding claims,
**characterized in that**
additional sensors (5a/b) are distributed in the room, which communicate with the processing device (7) in order to enlarge the field of view of the sensor (5) arranged in the lighting device (1).

## Revendications

1. Procédé pour la navigation d'une unité robotique mobile (2) au moyen d'un dispositif d'éclairage, comprenant un moyen lumineux et un appareil de fonctionnement (9) permettant de faire fonctionner ledit moyen lumineux, au moins un capteur optique (5) pour la détection de données de capteur/données d'environnement et un appareil de traitement (7) qui présente un moyen de reconnaissance d'images qui est configuré pour mettre à disposition les données de capteur/données d'environnement pour une unité robotique mobile (2), ainsi qu'une unité robotique mobile (2) non reliée mécaniquement au dispositif d'éclairage (1), comportant les étapes suivantes :
- détection de l'environnement au moyen du capteur (5) qui est configuré pour détecter l'environnement
- transmission des données de capteur/données d'environnement détectées à l'appareil de traitement (7)
- analyse des données de capteur/données d'environnement par l'appareil de traitement (7) qui est configuré pour calculer une surface de déplacement autorisée, par détection d'obstacles et/ou d'objets mobiles, pour l'unité robotique mobile
- transmission des surfaces de déplacement autorisées à l'unité robotique mobile (2) par l'intermédiaire de normes sans fil, telles que par exemple WLAN, Bluetooth, ZigBee, etc.
- contournement d'obstacles et/ou d'objets mobiles par l'unité robotique mobile (2) à l'aide de la surface de déplacement autorisée.

2. Procédé selon la revendication 1,
**caractérisé en ce que**
les données de capteur/données d'environnement calculées par l'appareil de traitement (7) sont divisées en polygones et pourvues de coordonnées qui peuvent être parcourues ou non parcourues.

3. Procédé selon l'une des revendications précédentes,
**caractérisé en ce que**
des capteurs supplémentaires (5a/b) sont répartis dans l'espace, lesquels communiquent avec l'appareil de traitement (7) afin d'élargir le champ de vision du capteur (5) disposé dans le dispositif d'éclairage (1).
